# EUROPÄISCHE PATENTSCHRIFT

(11) **EP 0 867 561 B1**
(45) Veröffentlichungstag und Bekanntmachung des Hinweises auf die Patenterteilung: **31.07.2002**
(21) Anmeldenummer: 98101981.3
(22) Anmeldetag: 05.02.1998
(51) Int. Cl.: D21F 1/66, D21C 9/18

(54) **Verfahren und Vorrichtungen zur Herstellung eines heissen, überwiegend Papierfasern enthaltenden Krümelstoffes**
Process and apparatus for making a hot pulp, containing mainly paper fibres
Procédé et dispositif pour la production d'une pâte chaude, contenant essentiellement des fibres de papier

(30) Priorität: 26.03.1997 DE 19712651
(43) Veröffentlichungstag der Anmeldung: 30.09.1998
(73) Patentinhaber: Voith Paper Patent GmbH, 89522 Heidenheim (DE)
(72) Erfinder: Kriebel, Almut, 88250 Weingarten (DE); Peters, Erich, 53879 Euskirchen (DE); Niggl, Volker, 88250 Weingarten (DE); Schneid, Josef, 88267 Vogt (DE); Schnell, Hans, 88512 Mengen (DE)

(56) Entgegenhaltungen:
- DE-B- 2 660 362
- FR-A- 2 224 591
- GB-A- 548 271

## Beschreibung

Die Erfindung betrifft ein Verfahren zur Erwärmung von Papierfaserstoff gemäß dem Oberbegriff des Anspruchs 1.

Verfahren der o.g. Art werden benötigt z.B. als Vorbereitung für einen Dispergiervorgang von Faserstoff, der aus Altpapier gewonnen wurde. Es ist bekannt, daß Papierfaserstoff durch Dispergieren oder eine vergleichbare mechanisch/thermische Behandlung in seinen Eigenschaften wesentlich verbessert werden kann. Dabei wird in vielen Fällen ein Faserstoff verwendet, der einen Trockengehalt zwischen 15 und 35 % aufweist und auf eine Temperatur gebracht worden ist, die weit über der Umgebungstemperatur liegt. Sinnvoll ist es, die Aufheizung vorzunehmen, wenn der Faserstoff bereits seine zur Dispergierung erforderliche Konsistenz hat. Bei diesem Eindickprozeß wird ein beträchtlicher Teil des vorher noch im Faserstoff vorhandenen Wassers abgedrückt, wodurch erstens seine Viskosität wesentlich ansteigt und zweitens weniger Wasser mit erwärmt werden muß. Oft erfolgt die Eindickung in einer Schneckenpresse.

Bei einer Schneckenpresse wird die Faserstoffsuspension zwischen einer Förderschnecke und einem diese umgebenden gelochten Mantel gepreßt, so daß das Wasser durch den Mantel austritt. Der dabei entstehende Preßling oder Pfropfen wird aus der Schnecke ausgedrückt und zerbricht in Teilstücke. Diese lassen sich zwar ohne weiteres auf die gewünschte Temperatur bringen, es wird aber eine relativ lange Aufheizzeit benötigt. Natürlich kann durch Zerkleinerung dieser Teilstücke die Aufheizzeit verkürzt werden, z.B. in einer Zerreißschnecke oder einem System mit gegenläufigen Rotoren, das ist aber sehr aufwendig.

Daher werden bisher relativ lange Aufwärmzeiten, z.B. mehrere Minuten, hingenommen, besonders dann, wenn eine hohe Temperatur über 90° C gewünscht wird.

Eine andere Möglichkeit liegt darin, den hochkonsistenten Faserstoff bereits als Faserbahn zu bilden und diese in einer Zerreißschnecke zu zerkleinern. Ein Beispiel dafür zeigt die DE-A-26 60 362. Diese klassische Methode ist zwar bewährt aber sehr aufwendig.

Es ist daher Aufgabe der Erfindung, ein Verfahren zu schaffen, mit dem es gelingt, die Aufheizzeiten zu verkürzen und gleichzeitig den apparativen und räumlichen Bauaufwand zu reduzieren.

Diese Aufgabe wird durch die im Kennzeichen des Anspruchs 1 genannten Merkmale vollständig gelöst.

Mit Hilfe des Verfahrens ist es möglich, erstens mit geringem Aufwand einen ausreichend feinen Krümelstoff herzustellen, der sich entsprechend schnell aufheizen läßt und zweitens ist der apparative Aufwand relativ gering, gemessen an dem Verfahrensfortschritt, da sich die Vorgänge Zerkleinerung und Aufheizung in einem zusammenhängenden Arbeitsschritt durchführen lassen. Erfindungsgemäß wird der kompaktierte Papierfaserstoff aus der Vorrichtung, die diesen erzeugt hat, direkt in den Bearbeitungsraum eingespeist, dort zerkleinert und unmittelbar anschließend aufgeheizt. Dabei kann die Aufheizung bereits beim Einspeisen des kompaktierten Faserstoffs an der Oberfläche beginnen, von der während des Zerkleinerungsvorgangs der Stoff abgetragen wird.

Bei der Ausgestaltung der zum Zerkleinerungsschritt benutzten Apparaturen kann auf den Stand der Technik zurückgegriffen werden. Vorstellbar sind Rotoren mit aufgesetzten Zerkleinerungswerkzeugen, die gegen den Pfropfen angedrückt werden, wobei der Pfropfen in der Regel von sich aus einen genügenden Gegenhalt bildet. Mit Vorteil kann also ein zweites feststehendes Arbeitswerkzeug eingespart werden.

Das Ziel, mit einer kompakten Einheit die genannten Verfahrensschritte ausführen zu können, läßt sich noch besser erreichen, wenn der hochkonsistente Papierfaserstoff direkt in die Garnitur eines Dispergers eingegeben wird. Der Stoff wird dann von der, in Flußrichtung gesehen, ersten Zerkleinerungsstufe des Dispergers erfaßt, zerkleinert und verwirbelt, wobei die Faserkrümel entstehen. Durch Einspeisen von Dampf in die der ersten Zerkleinerungsstufe stromab folgenden Zone wird der Stoff dann auf die notwendige Temperatur aufgeheizt, wobei infolge der guten Zerkleinerungswirkung eine relativ kurze Aufheizzeit ausreicht. Die eigentliche Dispergierung, d.h. Veränderung der Stoffeigenschaften erfolgt in der Dispergierzone, die sich stromabwärts anschließt.

Die Erfindung und ihre Vorteile werden erläutert anhand von Zeichnungen. Dabei zeigen:
- Fig. 1: die grundsätzlichen Verfahrensschritte anhand eines Schemas;
- Fig. 2 u.3: je eine Variante des Verfahrens;
- Fig. 4: eine weitere Variante mit geändertem Zerkleinerungswerkzeug;
- Fig. 5- 7: weitere vorteilhafte Vorrichtungen zur Ausführung des Verfahrens;
- Fig. 8: vorteilhafte Kombination des Verfahrens mit einer direkt sich anschließenden Dispergierung.

Die Darstellung in Fig. 1 zeigt mit vereinfachten technischen Merkmalen, in welcher Weise das erfindungsgemäße Verfahren grundsätzlich ablaufen kann. Man erkennt, daß der hochkonsistente Papierfaserstoff in Form eines Pfropfens 1 aus einer Eindickpresse 2 heraus- und in den Bearbeitungsraum 6 hineingetrieben wird. Dieser Pfropfen hat z.B. eine Stoffdichte zwischen 15 und 20 % und damit eine gewisse Festigkeit. Je nach dem, unter welchen Betriebsbedingungen in der Eindickpresse 2 gearbeitet wurde, kann dieser Stoff auch schon eine Temperatur haben, die über dem Umgebungsniveau liegt, z.B. zwischen 30 und 40° C. Der Einfachheit halber ist der Pfropfen 1 in allen Figuren kreiszylindrisch dargestellt, er kann aber auch eine andere Querschnittsform haben, z. B. ringförmig aus der Eindickpresse 2 austreten. Der Zerkleinerungsschritt wird durchgeführt, indem ein Rotor 3, gegen den der Pfropfen 1 gedrückt wird, an der Kontaktstelle die Faserstoffkrümel abträgt. Durch die Bewegung des Rotors sowie durch über die Dampfleitung 5 zugegebenen Heizdampf ST entsteht eine starke Verwirbelung und Vermischung mit dem Dampf. Daher wird der Krümelstoff sehr schnell aufgeheizt und kann anschließend den Bearbeitungsraum 6 zur weiteren Verarbeitung, z.B. Dispergierung verlassen. Somit finden also die Zerkleinerung, die Verwirbelung und die Aufheizung des Papierfaserstoffes in einem zusammenhängenden Arbeitsschritt statt. Um eine möglichst gleichmäßige und wirtschaftliche Aufheizung zu gewährleisten, muß die Verweilzeit des Faserstoffes im Bearbeitungsraum 6 möglichst eindeutig definiert sein, mit anderen Worten: Der Transportvorgang muß gesteuert werden. Hierzu kann, wenn sich ein gleichmäßiges Wirbelbett ausbildet, die mittlere Verweilzeit aus Durchsatz und Volumen des Bearbeitungsraumes 6 bestimmt werden. In anderen Fällen kann - wie z.B. in der Fig. 2 gezeigt - eine zusätzliche Fördereinrichtung 9 vorhanden sein, die die Kontaktzeit des Papierfaserstoffes mit dem Heizdampf definiert. In Fig. 2 ist ferner angedeutet, daß die Zufuhr des Heizdampfes ST in unmittelbarer Nähe der Zerkleinerungszone erfolgen kann, wodurch der Dampf schneller in den Stoff penetriert. Auch das beschleunigt die Aufheizung. Wird der Dampfstrahl entsprechend scharf gebündelt, kann er unter Umständen bis zu seiner Kondensation bei der Abschälung des Stoffes vom Pfropfen mitwirken. Der Bearbeitungsraum ist hier nicht eingezeichnet. Man erkennt schematisch den stromab folgenden Disperger 7 mit der Zuführschnecke 8.

Die Zufuhr des Papierfaserstoffes kann mit Vorteil in einem Winkel a von etwa 45 ° gegen die Senkrechte erfolgen, wie Fig 2 zeigt. Dadurch ergibt sich eine optimale Flugbahn der Stoffkrümel in den oberen Bereich des Bearbeitungsraumes 6.

Während in Fig. 1, 2 und 3 die Rotoren 3 Zerkleinerungselemente 4 an ihrem Umfang haben, können solche auch an der Stirnfläche eines variierten Rotors befestigt sein, wie Fig. 4 zeigt. Dann lassen sich am Schaft des Rotors 12 z.B. Paddel 10 zur Verwirbelung des Krümelstoffes anbringen.

In Fig. 5 ist ein solches Zerkleinerungswerkzeug gezeigt, das an der Stirnfläche mit Zerkleinerungselementen 4 und am Schaft mit Paddeln 10 versehen ist. Der abgeschälte Faserstoff wird von den auf demselben Rotor 12 befestigten Paddeln 10 erfaßt, in Umfangsrichtung verwirbelt und in den Bereich oberhalb des Rotors 12 geschleudert. Gleichzeitig tritt von unten durch eine Anzahl von Dampfleitungen 5' der Heizdampf in den Bearbeitungsraum 6 ein. Da die Paddel 10 hier im wesentlichen eine Umfangsbewegung erzeugen, kann die Axialgeschwindigkeit separat geregelt werden, indem z.B. oberhalb des Wirkungsbereiches des Rotors 12 eine separate Förderschnecke 11 angebracht ist, die erstens für den Axialvorschub sorgt und zweitens das Festkleben von Faserstoff im oberen Teil des Bearbeitungsraumes 6 verhindert. In einigen Fällen entstehen nämlich Probleme dadurch, daß der in dem Bearbeitungsraum 6 herumgewirbelte, heiße Krümelstoff an den Wänden, die den Bearbeitungsraum bilden, festklebt und antrocknet. Es ist es von Vorteil, wenn die Verwirbelung so stark ist, daß der gesamte Stoff mehrmals in den Bereich der Förderschnecke 11 und wieder zurück in den Rotorbereich gelangt, wodurch seine Verweilzeit verlängert wird. Nach der Bearbeitung fällt der Stoff durch die Auslaßöffnung 13 heraus. Eventuell ist dort eine Schleuse vorzusehen.

Dieses Prinzip: Aufwirbeln des Krümelstoffes durch unten liegenden Rotor 12 und Axialfördern durch oben liegende Förderschnecke 11 zeigt die Fig. 6 in einer etwas anderen Ansicht. Der Vorteil einer solchen Anordnung ist - wie bereits gesagt - die Möglichkeit, mit einem, hier dem unten liegenden Rotor, den feinen Krümelstoff so aufzuwirbeln, daß er sehr leicht mit dem Heizdampf in Berührung treten kann, um dabei - möglichst mehrmals - in den oben liegenden Teil des Bearbeitungsraumes zu gelangen, in dem die separate und damit unterschiedlich regelbare Förderschnecke 11 rotiert. Diese kann mit Vorteil eine Bandschnecke sein, deren Förderband das Gehäuse frei hält von angebackenem Stoff. Der Rotor 12 kann anstelle der Paddel auch eine Förderschnecke enthalten, die mit der Förderschnecke 11 im Eingriff ist. Um die Flugbahn der Stoffkrümel zu steuern, können Führungseinrichtungen 20, hier nur angedeutet, vorhanden sein.

Das Festkleben oder Ansetzen von heißem faserhaltigen Krümelstoff läßt sich auch durch eine Anordnung, wie in Fig. 7 gezeigt, verhindern. Gemäß diesem Vorschlag ist der Rotor 12 exzentrisch in einem im wesentlichen zylindrischen oder kegelförmigen Gehäuse angeordnet, welches den Bearbeitungsraum 6 abgrenzt. Wenn dieses Gehäuse in langsame Drehung versetzt wird, gelangt der eventuell anhaftende Krümelstoff infolge der Rotation turnusmäßig in den Paddelbereich des Rotors 12 und wird dann wieder abgeschabt. Bei einer solchen Anordnung kann der Axialtransport des Krümelstoffes innerhalb des Bearbeitungsraumes durch Schrägstellen oder kegelförmige Kontur gewährleistet werden.

Diese Darstellungen zeigen nur das Prinzip, ohne die maschinenbaulichen Details zu offenbaren, die dem Fachmann ohnehin bekannt sind. Auch sind die Dampfzuführungen in den Fig. 4, 6 und 7 nicht eingezeichnet.

Fig. 8 zeigt eine besonders günstige Ausgestaltung des erfindungsgemäßen Verfahrens anhand einer dazu verwendbaren Vorrichtung. Bei dieser Lösung wird der hochkonsistente Papierfaserstoff als Pfropfen 1, aus der Eindickpresse 2 kommend, direkt in den Bereich einer Dispergergarnitur eingedrückt. Bei der hier gezeigten Ausführung handelt es sich um eine Dispergergamitur mit radialem Stofffluß, mit einem Stator 15 und einem Rotor 16. Grundsätzlich könnte auch ein Axialdisperger oder Kneter verwendet werden. Der hier gezeigte Disperger 14 wird radial innen beschickt, wozu im Zentrum des Rotors 16 ein erstes Zerkleinerungselement 17 angebracht ist, welches z.B. flügel- oder kreuzförmige Zerkleinerungsleisten tragen kann. Der hier gegengedrückte Pfropfen 1 wird, wie bei früheren Ausführungen schon erläutert, abgeschält oder abgeraspelt und dadurch in kleine Krümel zerteilt. Primäre Statorzähne 22 bremsen den Stoff ab und verlängern dadurch seine Verweilzeit im sich radial außen anschließenden Dampfraum 18. Dieser Dampfraum 18 ist im wesentlichen ringförmig und enthält keine der mechanischen Dispergierung dienenden Zähne. Bekanntlich wird Dispergierung dadurch bewirkt, daß Zähne mit relativ hoher Geschwindigkeit relativ dicht aneinander vorbeibewegt werden und der dazwischen sich befindliche Faserstoff starken Scherkräften unterworfen wird. Diese Funktion hat bei einer Vorrichtung zur Durchführung des erfindungsgemäßen Verfahrens erst die sich radial weiter außen dem Dampfraum 18 anschließende Dispergierzone 19. Innerhalb des Dampfraumes wird der Stoff also nicht mechanisch dispergiert. Im Bedarfsfalle können jedoch Einbauten vorhanden sein, die die Bewegung des Stoffes abbremsen oder ihn verwirbeln. Über die Dampfleitungen 5'' zugegebener Heizdampf ST wird mit dem Stoff in Berührung gebracht. Dabei wird er in diesem Dampfraum 18 verwirbelt oder wenigstens aufgelockert gehalten, so daß er gut vom Dampf durchdrungen werden kann. Auch hier wird die Aufheizung im wesentlichen durch Kondensation des Dampfes erreicht, d.h. Dampf wird ständig nachgespeist. Die Nachspeisung verbessert die Wirbelung und die Auflockerung der Faserstoffkrümel. Durch den Pfropfen 1 und den Stoff in der Dispergierzone 19 ist der Dampfraum 18 leicht gegen die Außenwelt abzudichten. Vorteilhaft ist auch der Abschluß der Dispergierzone 19 durch einen Drosselring 21, weil sich dadurch Durchsatz und Füllungsgrad steuern lassen. Im Zusammenhang mit der Erfindung ist ein hoher und gleichmäßiger Füllungsgrad in der Dispergierzone 19 besonders vorteilhaft, weil sonst der Außendurchmesser der Dispergergarnitur sehr groß gewählt werden müßte, um die gewünschte spezifische Arbeit übertragen zu können. Ein solcher Drosselring ist z.B. durch die DE 195 23 703 A1 bekannt.

Insgesamt betrachtet ergibt sich bei einer Verfahrensführung gemäß Fig. 8 eine hohe Wirkung auf kleinstem Raum, weshalb sehr kompakte Vorrichtungen möglich sind. Die Größe des Dampfraumes 18 muß selbstverständlich so festgelegt werden, daß der darin befindliche Krümelstoff die zur Erwärmung erforderliche Verweilzeit hat. Größenordnungsmäßig werden etwa 1 bis 2 Sekunden Verweilzeit benötigt; diese Zeit hängt von der gewünschten Temperatur und von der Feinheit des Krümelstoffes ab.

## Patentansprüche

1. Verfahren zur Herstellung eines heißen, überwiegend Papierfasern enthaltenden Krümelstoffes,
welches von einem kompaktierten, hochkonsistenten Papierfaserstoff ausgeht, der als aus einer Entwässerungsschnecke ausgetretener Propfen (1) vorliegt, diesen in einem Zerkleinerungsschritt in Faserstoffkrümel umwandelt,
diese Faserstoffkrümel auflockert und mit einem gas- bzw. dampfförmigen Heizmedium vermischt,
**dadurch gekennzeichnet,**
**daß** Zerkleinerung, Auflockerung und Aufheizung in einem zusammenhängenden Arbeitsschritt erfolgen,
wobei die Mittel zur Zerkleinerung an den aus der Entwässerungsschnecke ausgetretenen Propfen (1) angreifen.

2. Verfahren nach Anspruch 1,
**dadurch gekennzeichnet,**
**daß** die Faserstoffkrümel eine maximale Dicke von höchstens 5 mm haben.

3. Verfahren nach Anspruch 1 oder 2,
**dadurch gekennzeichnet,**
**daß** die Faserstoffkrümel eine maximale Längenerstreckung von höchstens 30 mm haben.

4. Verfahren nach Anspruch 1, 2 oder 3,
**dadurch gekennzeichnet,**
**daß** sich die Faserstoffkrümel während des überwiegenden Teiles der erforderlichen Aufheizzeit in einem Wirbelzustand befinden.

5. Verfahren nach einem der voranstehenden Ansprüche,
**dadurch gekennzeichnet,**
**daß** Zerkleinerung, Auflockerung und Aufheizung im selben Raum stattfinden.

6. Verfahren nach einem der voranstehenden Ansprüche,
**dadurch gekennzeichnet,**
**daß** der Zerkleinerungsschritt mit mechanischen Mitteln erfolgt.

7. Verfahren nach einem der Ansprüche 1 bis 5,
**dadurch gekennzeichnet,**
**daß** der Zerkleinerungsschritt durch den scharf gebündelten Strahl eines Gases bzw. Dampfes erfolgt.

8. Verfahren nach Anspruch 6 und 7,
**dadurch gekennzeichnet,**
**daß** beim Zerkleinerungsschritt die Wirkung des scharf gebündelten Strahles kombiniert wird mit der der mechanischen Mittel.

9. Verfahren nach Anspruch 6,
**dadurch gekennzeichnet,**
**daß** Zerkleinerung, Auflockerung und Aufheizung in einem Disperger (14) stattfinden und sich eine im selben Disperger (14) durchgeführte Dispergierung anschließt.

10. Vorrichtung zur Durchführung des Verfahrens nach einem der Ansprüche 1 bis 6, mit einem Bearbeitungsraum (6),
in dem sich mindestens ein bewegbares Zerkleinerungswerkzeug befindet, welches sich in der Nähe einer Einlaßöffnung für aus einer Entwässerungsschnecke als Propfen (1) ausgetretenen, zu bearbeitenden Hochkonsistenzstoff befindet und das mit Schabern oder Messern versehen ist,
einer Dampfzuführeinrichtung in den Bearbeitungsraum (6) sowie Transportmitteln, um den erzeugten Krümelstoff zu einer Auslaßöffnung (13) zu bringen.

11. Vorrichtung nach Anspruch 10,
**dadurch gekennzeichnet,**
**daß** das bewegbare Zerkleinerungswerkzeug im wesentlichen aus einem Rotor (3, 12) besteht, der mit Zerkleinerungselementen (4) versehen ist.

12. Vorrichtung nach Anspruch 11,
**dadurch gekennzeichnet,**
**daß** die Zerkleinerungselemente (4) auf der Umfangsfläche des Rotors (3) angeordnet sind.

13. Vorrichtung nach Anspruch 11,
**dadurch gekennzeichnet,**
**daß** die Zerkleinerungselemente (4) auf der Stirnfläche des Rotors (12) angeordnet sind.

14. Vorrichtung nach Anspruch 13,
**dadurch gekennzeichnet,**
**daß** der Rotor (12) an seinem Schaft eine Mehrzahl von Paddeln (10) trägt, welche zusammen mit dem Rotor in Umfangsrichtung bewegbar sind.

15. Vorrichtung nach Anspruch 13 oder 14,
**dadurch gekennzeichnet,**
**daß** im wesentlichen parallel zum Rotor (12) eine ebenfalls antreibbare Förderschnecke (11) innerhalb des Bearbeitungsraumes (6) angeordnet ist, welche im Zusammenwirken mit dem Rotor (12) den Axialtransport des Krümelstoffes übernimmt.

16. Vorrichtung nach Anspruch 15,
**dadurch gekennzeichnet,**
**daß** die Förderschnecke (11) den Bearbeitungsraum (6) reinigt.

17. Vorrichtung nach Anspruch 15,
**dadurch gekennzeichnet,**
**daß** die Förderschnecke (11) oberhalb des Rotors (12) angeordnet ist.

18. Vorrichtung nach Anspruch 15,
**dadurch gekennzeichnet,**
**daß** die Förderschnecke (11) neben dem Rotor (12) angeordnet ist.

19. Vorrichtung nach Anspruch 15, 16, 17 oder 18,
**dadurch gekennzeichnet,**
**daß** die Rotationsgeschwindigkeit der Förderschnecke (11) wesentlich geringer als die des Rotors (12) ist.

20. Vorrichtung nach Anspruch 10,
**dadurch gekennzeichnet,**
**daß** der Bearbeitungsraum (6) durch ein im wesentlichen zylindrisches Gehäuse gebildet wird, in dem sich der Rotor (12) befindet, wobei das zylindrische Gehäuse ebenfalls antreibbar ist und der Rotor mit seinen am äußeren Umfang befindlichen Teilen von der unteren Innenseite des Gehäuses einen Abstand von höchstens 10 mm aufweist.

21. Vorrichtung zur Durchführung des Verfahrens nach Anspruch 9 mit einem Bearbeitungsraum (6), welcher sich zwischen Stator (15) und Rotor (16) einer Dispergergarnitur befindet,
bei dem der aus einer Entwässerungspresse ausgetretene Pfropfen (1) zunächst in die Zerkleinerungszone transportiert wird, in der er gegen den mit Zerkleinerungselementen (17) versehenen Rotor (16) gedrückt wird,
wobei sich stromabwärts ein ringförmiger Dampfraum (18) anschließt, der mittels Dampfleitungen (5") mit Heizdampf (ST) beschickbar ist und der Aufheizung des in der Zerkleinerungszone gebildeten Krümelstoffes dient und daß radial weiter außen die eigentliche Dispergierzone (19) folgt.

22. Vorrichtung nach Anspruch 21,
**dadurch gekennzeichnet,**
**daß** die Dispergierzone (19) mehrere Zahnreihen enthält, die mit einem radialen Abstand von höchstens 3 mm relativ zueinander bewegbar sind.

## Claims

1. Method of manufacturing a hot friable material containing mainly paper fibres, which comprises, starting from a compacted, high-consistency fibrous paper material available as a plug (1) which has emerged from a draining press, converting said plug into fibrous friable materials in a pulverisation step, breaking up these friable materials and mixing them with a gas or vapour heating medium,
**characterised in that**
pulverisation, breaking up and heating up take place in a coherent working step, the pulverisation means acting on the plug (1) which has emerged from the draining press.

2. Method according to claim 1,
**characterised in that**
the fibrous friable materials have a maximum thickness of 5 mm at the most.

3. Method according to claim 1 or 2,
**characterised in that**
the fibrous friable materials have a maximum longitudinal extension of 30 mm at the most.

4. Method according to claim 1, 2 or 3,
**characterised in that**
during most of the necessary heating-up time, the fibrous friable materials are in an eddy state.

5. Method according to one of the preceding claims,
**characterised in that**
pulverisation, breaking up and heating up take place in the same chamber.

6. Method according to one of the preceding claims,
**characterised in that**
the pulverisation step takes place using mechanical means.

7. Method according to one of claims 1 to 5,
**characterised in that**
the pulverisation step takes place through the tightly concentrated jet of a gas or vapour.

8. Method according to claim 6 and 7,
**characterised in that**
during the pulverisation step, the effect of the tightly concentrated jet is combined with that of the mechanical means.

9. Method according to claim 6,
**characterised in that**
pulverisation, breaking up and heating up take place in a disperser (14) and are followed by dispersion carried out in the same disperser (14).

10. Device for carrying out the method according to one of claims 1 to 6, having:
a processing chamber (6), in which at least one moveable pulverisation tool is located, which is disposed in the vicinity of an inlet aperture for high-consistency material to be processed which has emerged from a draining press as a plug (1), said tool being provided with scrapers or blades,
a device for feeding vapour into the processing chamber (6), as well as means of conveyance to bring the friable material produced to an outlet aperture (13).

11. Device according to claim 10,
**characterised in that**
the moveable pulverisation tool comprises essentially a rotor (3, 12) which is provided with pulverisation elements (4).

12. Device according to claim 11,
**characterised in that**
the pulverisation elements (4) are disposed on the peripheral surface of the rotor (3).

13. Device according to claim 11,
**characterised in that**
the pulverisation elements (4) are disposed on the end face of the rotor (12).

14. Device according to claim 13,
**characterised in that**
the rotor (12) bears on its shaft a plurality of paddles (10) which can be moved together with the rotor in a peripheral direction.

15. Device according to claim 13 or 14,
**characterised in that**
there is disposed substantially parallel to the rotor (12) inside the processing chamber (6) a conveying worm (11) which can also be driven and which provides axial transport for the friable material in cooperation with the rotor (12).

16. Device according to claim 15,
**characterised in that**
the conveying worm (11) cleans the processing chamber (6).

17. Device according to claim 15,
**characterised in that**
the conveying worm (11) is disposed above the rotor (12).

18. Device according to claim 15,
**characterised in that** the conveying worm (11) is disposed beside the rotor (12).

19. Device according to claim 15, 16, 17 or 18,
**characterised in that**
the rotational speed of the conveying worm (11) is substantially lower than that of the rotor (12).

20. Device according to claim 10,
**characterised in that**
the processing chamber (6) is formed by a substantially cylindrical housing in which the rotor (12) is located, the cylindrical housing also being capable of being driven and the parts of the rotor located on the outer periphery of said rotor being at a spacing of no more than 10 mm from the lower inner side of the housing.

21. Device for carrying out the method according to claim 9, having a processing chamber (6) which is located between the stator (15) and rotor (16) of a disperser mounting,
and in which the plug (1) emerging from a draining press is first conveyed into the pulverisation zone, in which it is pressed against the rotor (16) which is provided with pulverisation elements (17),
followed downstream by an annular vapour chamber (18) which can be fed with heating vapour (ST) by means of vapour supply lines (5") and serves to heat up the friable material formed in the pulverisation zone,
and wherein the actual dispersion zone (19) follows radially further to the outside.

22. Device according to claim 21,
**characterised in that**
the dispersion zone (19) contains a plurality of rows of teeth which can be moved relative to one another at a radial spacing of 3 mm at the most.

## Revendications

1. Procédé de fabrication d'une matière grumeleuse chaude, contenant principalement des fibres de papier, à partir d'une pâte à papier compactée, très consistante, qui se trouve sous la forme d'un bouchon (1) sorti d'une vis sans fin de déshydratation, qui transforme celui-ci, au cours d'une étape de fragmentation, en grumeaux de matière fibreuse, désagrège ces grumeaux de matière fibreuse et les mélange à un fluide de chauffage gazeux ou sous forme de vapeur,
**caractérisé en ce que** la fragmentation, la désagrégation et le chauffage s'effectuent en une seule étape de travail, les moyens de fragmentation agissant sur le bouchon (1) sorti de la vis sans fin de déshydratation.

2. Procédé selon la revendication 1, **caractérisé en ce que** les grumeaux de matière fibreuse ont une épaisseur maximale de 5 mm au plus.

3. Procédé selon la revendication 1 ou 2, **caractérisé en ce que** les grumeaux de matière fibreuse ont une étendue maximale en longueur de 30 mm au plus.

4. Procédé selon la revendication 1, 2 ou 3, **caractérisé en ce que** les grumeaux de matière fibreuse se trouvent dans un état tourbillonnant pendant la majeure partie du temps de chauffage nécessaire.

5. Procédé selon l'une des revendications précédentes, **caractérisé en ce que** la fragmentation, la désagrégation et le chauffage ont lieu dans la même chambre.

6. Procédé selon l'une des revendications précédentes, **caractérisé en ce que** l'étape de fragmentation s'effectue avec des moyens mécaniques.

7. Procédé selon l'une des revendications 1 à 5, **caractérisé en ce que** l'étape de fragmentation s'effectue sous l'effet d'un jet de gaz ou de vapeur très resserré.

8. Procédé selon les revendications 6 et 7, **caractérisé en ce qu'**au cours de l'étape de fragmentation, l'effet du jet très resserré est combiné avec celui des moyens mécaniques.

9. Procédé selon la revendication 6, **caractérisé en ce que** la fragmentation, la désagrégation et le chauffage ont lieu dans un disperseur (14) et sont suivis d'une dispersion mise en oeuvre dans le même disperseur (14).

10. Dispositif pour la mise en oeuvre du procédé selon l'une des revendications 1 à 6, comportant une chambre de traitement (6), dans laquelle se trouve au moins un outil de fragmentation déplaçable qui se trouve à proximité d'une ouverture d'entrée pour une matière très consistante à traiter, provenant d'une vis sans fin de déshydratation, sous la forme d'un bouchon (1), et qui est pourvu de racloirs ou de lames, comportant un dispositif d'amenée de vapeur dans la chambre de traitement (6) ainsi que des moyens de transport pour amener la matière grumeleuse produite vers une ouverture de sortie (13).

11. Dispositif selon la revendication 10, **caractérisé en ce que** l'outil de fragmentation déplaçable est essentiellement constitué d'un rotor (3, 12) qui est pourvu d'éléments de fragmentation (4).

12. Dispositif selon la revendication 1, **caractérisé en ce que** les éléments de fragmentation (4) sont disposés sur la surface périphérique du rotor (3).

13. Dispositif selon la revendication 11, **caractérisé en ce que** les éléments de fragmentation (4) sont disposés sur la surface d'extrémité du rotor (12).

14. Dispositif selon la revendication 13, **caractérisé en ce que** le rotor (12) porte sur sa tige une pluralité de palettes (10) qui sont déplaçables avec le rotor dans la direction périphérique.

15. Disnositif selon la revendication 13 ou 14, **caractérisé en ce qu'**il est disposé à l'intérieur de la chambre de traitement (6) sensiblement parallèlement au rotor (12), une vis de transport sans fin (11) qui peut également être entraînée et qui assure, en coopération avec le rotor (12), le transport axial de la matière grumeleuse.

16. Dispositif selon la revendication 15, **caractérisé en ce que** la vis sans fin de transport (11) nettoie la chambre de traitement (6).

17. Dispositif selon la revendication 15, **caractérisé en ce que** la vis sans fin de transport (11) est disposée au-dessus du rotor (12).

18. Dispositif selon la revendication 15, **caractérisé en ce que** la vis sans fin de transport (11) est disposée à côté du rotor (12).

19. Dispositif selon les revendications 15, 16, 17 ou 18, **caractérisé en ce que** la vitesse de rotation de la vis sans fin de transport (11) est sensiblement inférieure à celle du rotor (12).

20. Dispositif selon la revendication 10, **caractérisé en ce que** la chambre de traitement (6) est formée par un boîtier sensiblement cylindrique dans lequel se trouve le rotor (12), le boîtier cylindrique pouvant également être entraîné et le rotor présente, avec ses éléments se trouvant sur le pourtour extérieur, une distance de 10 mm au plus par rapport au côté intérieur inférieur du boîtier.

21. Dispositif pour la mise en oeuvre du procédé selon la revendication 9, comportant une chambre de traitement (6) qui se trouve entre le stator (15) et le rotor (16) d'une garniture de dispersion, dans lequel le bouchon (1), provenant d'une presse de déshydratation, est d'abord transporté dans la zone de fragmentation dans laquelle il est pressé contre le rotor (16) pourvu d'éléments de fragmentation (17), en aval se raccordant une chambre à vapeur (18) annulaire qui peut être alimentée, au moyen de conduites de vapeur (5"), en vapeur chaude (ST) et qui sert au chauffage de la matière grumeleuse formée dans la zone de fragmentation, et en ce que plus loin radialement à l'extérieur fait suite la zone de dispersion (19) proprement dite.

22. Dispositif selon la revendication 21, **caractérisé en ce que** la zone de dispersion (19) contient plusieurs rangées de dents qui sont déplaçables les unes par rapport aux autres à une distance radiale de 3 mm au plus.
